# EUROPÄISCHE PATENTSCHRIFT

(11) **EP 3 697 667 B1**
(45) Veröffentlichungstag und Bekanntmachung des Hinweises auf die Patenterteilung: **28.02.2024**
(21) Anmeldenummer: 18815520.4
(22) Anmeldetag: 20.11.2018
(51) Int. Cl.: B61L 21/10, B61L 23/34, B61L 27/20

(54) **VERFAHREN ZUM BETREIBEN VON SCHIENENFAHRZEUGEN IM ABSOLUTEN BREMSWEGABSTAND**
METHOD FOR OPERATING RAIL VEHICLES WITH ABSOLUTE BRAKING DISTANCE
PROCÉDÉ POUR FAIRE FONCTIONNER DES VÉHICULES FERROVIAIRES AVEC UNE DISTANCE DE FREINAGE ABSOLUE

(30) Priorität: 04.12.2017 DE 102017221812
(43) Veröffentlichungstag der Anmeldung: 26.08.2020
(73) Patentinhaber: Siemens Mobility GmbH, 81739 München (DE)
(72) Erfinder: BÜNGENER, Walter, 38106 Braunschweig (DE)
(74) Vertreter: Siemens Patent Attorneys
(86) Internationale Anmeldenummer: PCT/EP2018/081917
(87) Internationale Veröffentlichungsnummer: WO 2019/110293

(56) Entgegenhaltungen:
- EP-A1- 1 391 365
- EP-A2- 0 958 987
- WO-A1-2015/110670
- DE-A1- 19 828 878
- US-A1- 2011 172 856
- ERNST W: "FAHREN AUF ELEKTRISCHE SICHT", SIGNAL + DRAHT, DVV, Bd. 81, Nr. 3, 1. März 1989 (1989-03-01), Seiten 39-44, XP000094464, ISSN: 0037-4997

## Beschreibung

Die Erfindung bezieht sich auf ein Verfahren zum Betreiben von Schienenfahrzeugen, wobei für ein hinter einem vorausfahrenden Schienenfahrzeug hinterherfahrendes Schienenfahrzeug ein absoluter Bremswegabstand, der ein Auffahren auf das vorausfahrende Schienenfahrzeug vermeidet oder zumindest vermeiden soll, ermittelt wird, und das hinterherfahrende Schienenfahrzeug derart betrieben wird, dass es mindestens diesen absoluten Bremswegabstand zu dem vorausfahrenden Schienenfahrzeug einhält. Ein derartiges Verfahren ist im Bereich der Eisenbahntechnik bekannt.

Die Eisenbahnnorm IEEE Std 1474.1-2004 definiert die grundlegenden Anforderungen an Zugsicherungssysteme für den Nahverkehr auf CBTC (Communication-Based Train Control, kommunikationsbasierte Zugbeeinflussung)-Basis. Der wesentliche die Leistungsfähigkeit beschreibende Parameter ist die erreichbare Zugfolgezeit (als "Design Headway" (geplante Designfahrzeugfolge) in Abschnitt 5.1 der Norm bezeichnet). Die Zugfolgezeit wird aus CBTC-Sicht bzw. bei CBTC-Systemen durch die zu realisierende sichere Abstandshaltung (als "Safe train separation" (sichere Zugtrennung) in Abschnitt 6.1.2 der Norm bezeichnet) und das verwendete "Safe Braking"-Modell (sicheres Bremsmodell, siehe Abschnitt 6.2.1 der Norm) mit dem Parameter GEBR ("guaranteed emergency brake rate", garantierte Zwangsbremsverzögerung) limitiert.

Der Wert GEBR ist hier besonders kritisch. Typische Werte liegen zwischen 0,8 m/s² und 1,2 m/s². Aus Sicherheitsgründen müsste der GEBR-Wert klein genug gewählt werden, um alle zu erwartenden Ausfälle und Umweltbedingungen abzudecken, andererseits verschlechtert ein kleinerer Wert die erreichbare Zugfolgezeit deutlich. Die betriebliche Praxis zeigt, dass insbesondere beim Betrieb an der Oberfläche (außerhalb von Tunneln) zeitweise witterungsbedingt (z. B. nasses Laub auf der Schiene) der Haftreibungskoeffizient zwischen Rad und Schiene sehr klein werden kann, so dass dann Verzögerungswerte von nur noch 0,5 m/s² oder gar noch darunter erreicht werden.

Eine Anpassung des GEBR-Werts an diese Ausnahmefälle würde die erreichbare Zugfolgezeit zu sehr verschlechtern. Solche Ausnahmefälle werden dann oft durch betriebliche Maßnahmen abgedeckt, z. B. witterungsbedingte Reduktion der betrieblichen Bremsverzögerung. Die Schwierigkeit besteht darin, diese Situationen rechtzeitig zu erkennen und zu kommunizieren. Dabei erreicht man nicht das übliche Sicherheitsniveau.

Das Problem eines in speziellen Situationen nicht ausreichenden GEBR-Werts tritt in seiner ganzen Schärfe erst mit zunehmender Einführung von CBTC-Systemen auf der Witterung ausgesetzten Strecken auf. CBTC-Systeme fahren im fachsprachlich "moving block"(bewegender Block)-Abstand, während konventionelle Systeme im fachsprachlich "fixed block" (fester Block)-Abstand fahren und stets noch Sicherheitsreserven beinhalten. Der "moving block" hat sich nun von diesen Sicherheitsreserven zugunsten einer erhöhten Leistungsfähigkeit befreit. Werden nun "garantierte" Werte nicht eingehalten, kommt ein CBTC-System oft sofort in einen sicherheitskritischen Bereich. Für die Betreiber von Nahverkehrssystemen ist dies oft eine neue Situation, für die es noch keine etablierten Lösungen gibt. Einige Systeme erlauben das Umschalten auf eine geringere betriebliche Verzögerung oder eine geringere Zwangsbremsverzögerung (GEBR), die aber im Ermessen des Betreibers liegt.

Das Dokument DE 198 28 878 A1 beschreibt ein Verfahren über das Annähern von Schienenfahrzeugen an Schienenfahrzeuge, die einander nur bis zum erforderlichen Bremsweg nähern können. Die Fahrzeuge sind virtuell gekoppelt und bewegen sich zusammen, jedoch unabhängig voneinander vorwärts unter Verwendung einer an den Fahrzeugen angeordneten Distanzsicherheitsvorrichtung. Die virtuell gekoppelten Fahrzeuge werden von einer Schieneneinheit als eine Fahrzeugbindung behandelt. Den Kopf bildet das erste Fahrzeug aus den vorausfahrenden Fahrzeugen und das Ende bildet das Fahrzeug aus den folgenden Fahrzeugen.

Das Dokument US 2011/172856 A1 beschreibt ein Zugsteuerungssystem, welches eine Kommunikationsvorrichtung umfasst, die mindestens einer Steuereinheit zugeordnet ist und die sich in einem ersten Zug befindet, und eine Kommunikationsvorrichtung, die mindestens einer Steuereinheit zugeordnet ist und die sich in einem zweiten Zug befindet. Mindestens eine der Steuereinheiten des ersten Zuges und des zweiten Zugs ist konfiguriert, um an der zugeordneten Kommunikationsvorrichtung ein Autorisierungssignal zu empfangen, das Daten enthält, um den ersten Zug und den zweiten Zug als einen zu identifizieren. Die Zugdaten zwischen dem Führungszug und dem Nachfolgezug werden über die mindestens eine Peer-to-Peer-Kommunikationsverbindung ausgetauscht.

Der Erfindung liegt die Aufgabe zugrunde, ein Verfahren zum Betreiben von Schienenfahrzeugen anzugeben, das einen besonders sicheren Betrieb von Schienenfahrzeugen bei trotzdem kleinen Zugfolgezeiten ermöglicht.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass das hinterherfahrende Schienenfahrzeug derart betrieben wird, dass es zusätzlich zu dem absoluten Bremswegabstand einen Zusatzabstand einhält, der von der Geschwindigkeit des vorausfahrenden Schienenfahrzeugs abhängt.

Ein wesentlicher Vorteil des erfindungsgemäßen Verfahrens ist darin zu sehen, dass durch den zusätzlich vorgesehenen Zusatzabstand ein besonders großes Maß an Betriebssicherheit erreicht wird, insbesondere mit Blick auf die obigen Ausführungen im Zusammenhang mit der Unsicherheit von Verzögerungswerten.

Vorteilhaft ist es, wenn der Zusatzabstand auf Null gesetzt wird, wenn das vorausfahrende Schienenfahrzeug eine vorgegebene Geschwindigkeitsschwelle erreicht oder überschreitet.

Im Falle, dass das vorausfahrende Schienenfahrzeug die vorgegebene Geschwindigkeitsschwelle unterschreitet, wird der Zusatzabstand vorzugsweise mit zunehmender Differenz zwischen der Geschwindigkeit des vorausfahrenden Schienenfahrzeugs und der Geschwindigkeitsschwelle erhöht.

Der Zusatzabstand wird erfindungsgemäß berechnet gemäß: $Az = \left(V{0}^{2}-V1 {\left(t\right)}^{2}\right) / \left(2*a1\right) für V 1 \left(t\right) \leq V 0 ,$ wobei Az den Zusatzabstand, V1(t) die jeweilige Geschwindigkeit des vorausfahrenden Schienenfahrzeugs, V0 die vorgegebene Geschwindigkeitsschwelle und a1 einen vorgegebenen Bremsverzögerungswert für das Bremsverhalten des vorausfahrenden Schienenfahrzeugs, vorzugsweise unter Berücksichtigung des Einflusses der Fahrwegneigung, bezeichnet.

Besonders vorteilhaft ist es, wenn der Zusatzabstand in Abhängigkeit von einem Bremsverzögerungswert ermittelt wird, der durch Summenbildung eines Basisverzögerungswertes, der die maximal mögliche oder maximal zu erwartende Verzögerung des vorausfahrenden Schienenfahrzeugs angibt, und einem vorgegebenen Zuschlagsbremsverzögerungswert berechnet wird.

Der Zuschlagsbremsverzögerungswert wird bevorzugt unter Berücksichtigung der Ortsunsicherheit bei der Ortung des vorausfahrenden Schienenfahrzeugs bestimmt, wobei der Zuschlagsbremsverzögerungswert umso größer gewählt wird, je größer die Ortsunsicherheit der Ortung ist.

Mit Blick beispielsweise auf einen Rangier- oder Kupplungsbetrieb wird es als vorteilhaft angesehen, wenn eine Einhaltung des Zusatzabstands ausgesetzt wird und dem hinterherfahrenden Schienenfahrzeug ein Einfahren in den Bereich des Zusatzabstands erlaubt wird, wenn die Geschwindigkeit des hinterherfahrenden Schienenfahrzeugs eine vorgegebene zulässige Einfahrgeschwindigkeit erreicht oder unterschreitet.

Nach Einfahren in den Bereich des Zusatzabstands wird die Geschwindigkeit des hinterherfahrenden Schienenfahrzeugs vorzugsweise auf die zulässige Einfahrgeschwindigkeit begrenzt.

Die Erfindung bezieht sich darüber hinaus auf eine Steuereinrichtung zum Betreiben eines oder mehrerer Schienenfahrzeuge. Erfindungsgemäß ist bezüglich einer solchen Steuereinrichtung vorgesehen, dass diese derart ausgestaltet ist, dass sie ein oder mehrere Schienenfahrzeuge, insbesondere ein hinter einem vorausfahrenden Schienenfahrzeug hinterherfahrendes Schienenfahrzeug, gemäß einem Verfahren wie oben beschrieben betreiben kann.

Die Steuereinrichtung umfasst vorzugsweise einen Rechner und einen Speicher, in dem ein Betriebsprogramm abgespeichert ist. Das Betriebsprogramm bildet das oben beschriebene Verfahren vorzugsweise in Form eines Softwarecodes ab. Bei Ausführung des Betriebsprogramms führt der Rechner dann ein Verfahren in der oben beschriebenen Weise aus.

Die Erfindung bezieht sich darüber hinaus auf eine Eisenbahnanlage mit zumindest zwei darauf fahrenden Schienenfahrzeugen. Erfindungsgemäß ist bezüglich einer solchen Eisenbahnanlage vorgesehen, dass diese eine Steuereinrichtung aufweist, wie sie oben beschrieben worden ist.

Die Erfindung bezieht sich darüber hinaus auf ein Schienenfahrzeug. Erfindungsgemäß ist vorgesehen, dass das Schienenfahrzeug eine Steuereinrichtung aufweist, wie sie oben beschrieben worden ist. Vorzugsweise ist die Steuereinrichtung derart ausgestaltet, dass sie einen Mindestabstand ihres Schienenfahrzeugs zu einem vorausfahrenden Schienenfahrzeug ermittelt, und zwar durch Summenbildung oder zumindest auch durch Summenbildung eines absoluten Bremswegabstands, der ein Auffahren auf das vorausfahrende Schienenfahrzeug vermeidet oder vermeiden soll, und einem Zusatzabstand, der von einem die Geschwindigkeit des vorausfahrenden Schienenfahrzeugs angebenden Geschwindigkeitswert abhängt.

Die Erfindung wird nachfolgend anhand von Ausführungsbeispielen näher erläutert; dabei zeigen beispielhaft
- Figur 1: ein Ausführungsbeispiel für eine Eisenbahnanlage, bei der Schienenfahrzeuge unmittelbar miteinander kommunizieren und jedes Schienenfahrzeug seinen Mindestabstand zum vorausfahrenden Schienenfahrzeug selbst ermittelt,
- Figur 2: ein Ausführungsbeispiel für eine Eisenbahnanlage, bei der Schienenfahrzeuge ihren jeweiligen Ort und ihre jeweilige Geschwindigkeit selbst ermitteln und diese Angaben an eine Zentrale übermitteln, die die jeweiligen Angaben an hinterherfahrende Schienenfahrzeuge weiterleitet,
- Figur 3: ein Ausführungsbeispiel für eine Eisenbahnanlage, bei der eine Zentrale den Ort und die Geschwindigkeit von auf der Eisenbahnanlage fahrenden Schienenfahrzeugen ermittelt und die entsprechenden Angaben an die Schienenfahrzeuge übermittelt, damit diese ihren Mindestabstand zu einem vorausfahrenden Schienenfahrzeug selbst bestimmen können,
- Figur 4: ein Ausführungsbeispiel für eine Eisenbahnanlage, bei der eine Zentrale für jedes auf der Eisenbahnanlage fahrende Schienenfahrzeug jeweils einen Zusatzabstand und/oder einen darauf basierenden Mindestabstand berechnet und an die jeweiligen Schienenfahrzeuge übermittelt, und
- Figur 5: beispielhaft ein Weg-Zeit-Diagramm für eine mögliche Zugfolge.

In den Figuren werden der Übersicht halber für identische oder vergleichbare Komponenten stets dieselben Bezugszeichen verwendet.

Die Figur 1 zeigt eine Eisenbahnanlage EA, die von zwei Schienenfahrzeugen 1 und 2 befahren wird. Bei den Schienenfahrzeugen 1 und 2 kann es sich beispielsweise um Züge handeln, so dass diese weiter unten auch als Zug 1 bzw. Zug 2 bezeichnet werden.

Die beiden Schienenfahrzeuge 1 und 2 bewegen sich entlang der Pfeilrichtung P in der Figur 1 von links nach rechts; demgemäß kann das in der Figur 1 rechte Schienenfahrzeug 1 als vorausfahrendes Schienenfahrzeug und das in der Figur 1 linke Schienenfahrzeug 2 als hinterherfahrendes Schienenfahrzeug bezeichnet werden.

Die beiden Schienenfahrzeuge 1 und 2 können beispielsweise baugleich ausgeführt sein, wovon nachfolgend beispielhaft ausgegangen wird. Sie weisen beide jeweils eine Kommunikationseinrichtung 10 und eine Steuereinrichtung 20 zur Steuerung eines nicht weiter gezeigten Antriebs auf. Die Steuereinrichtung 20 umfasst einen Rechner 21 und einen Speicher 22. In dem Speicher 22 ist ein Betriebsprogramm BP abgespeichert, das die Arbeitsweise des Rechners 21 und damit die Arbeitsweise der Steuereinrichtung 20 insgesamt festlegt.

Bei dem Ausführungsbeispiel gemäß Figur 1 bestimmen die Schienenfahrzeuge 1 und 2 mittels eigener Sensoren und/oder eigener Messeinrichtungen jeweils ihren eigenen Ort X1(t) bzw. X2(t) sowie ihre eigene Geschwindigkeit V1(t) bzw. V2(t) und senden die entsprechenden Messwerte über ihre Kommunikationseinrichtung 10 jeweils selbst zumindest zu dem hinterherfahrenden Schienenfahrzeug.

Bei dem Ausführungsbeispiel gemäß Figur 1 übermittelt also das vorausfahrende Schienenfahrzeug 1 seinen jeweiligen Ort X1(t) und seine Geschwindigkeit V1(t) an das hinterherfahrende Schienenfahrzeug 2, dem somit sowohl Angaben zu Ort und Geschwindigkeit des vorausfahrenden Schienenfahrzeugs 1 vorliegen als auch - aufgrund eigener Messungen - der eigene Ort X2(t) und die eigene Geschwindigkeit V2(t) bekannt ist.

Das Betriebsprogramm BP im Speicher 22 der Steuereinrichtung 20 ist derart ausgestaltet, dass das hinterherfahrende Schienenfahrzeug 2 seinen Mindestabstand Amin zu dem vorausfahrenden Schienenfahrzeug 1 selbst ermittelt, vorzugsweise wie folgt: $Amin = Ab + Az ,$ wobei
Amin den Mindestabstand bezeichnet, Ab einen absoluten Bremswegabstand bezeichnet, der ein Auffahren auf das vorausfahrende Schienenfahrzeug 1 vermeidet oder zumindest vermeiden soll, und Az einen Zusatzabstand bezeichnet, der von der Geschwindigkeit des vorausfahrenden Schienenfahrzeugs abhängt.

Der absolute Bremswegabstand wird vorzugsweise in der üblichen Art und Weise berechnet, wie dies im Stand der Technik bekannt ist; diesbezüglich sei auf die obigen Ausführungen im Zusammenhang mit dem Stand der Technik sowie auf die einschlägige Norm IEEE Std 1474.1-2004 verwiesen. Beispielsweise kann der absolute Bremswegabstand berechnet werden gemäß: $Ab = {\left(V2 \left(t\right)+dV2 \left(t\right)\right)}^{2} / \left(2*\left(GEBR+Nmin*g\right)\right) + \left(V2 \left(t\right)+dV2 \left(t\right)\right) * Tv$ wobei dV2 der Geschwindigkeitsmessfehler, Nmin die minimale Fahrwegneigung im Bremsweg des Schienenfahrzeugs 2 (negative Werte bei Gefälle), g die Erdbeschleunigung und Tv die Ansprechverzögerungszeit der Bremse des Schienenfahrzeugs 2 ist.

Der Zusatzabstand Az wird erfindungsgemäß berechnet gemäß: $Az = \left(V{0}^{2}-V1 {\left(t\right)}^{2}\right) / \left(2*a1\right) für V 1 \left(t\right) \leq V 0$ und $Az = 0 für V 1 \left(t\right) > V 0$ und
wobei Az den Zusatzabstand, V1(t) die jeweilige Geschwindigkeit des vorausfahrenden Schienenfahrzeugs 1, V0 die vorgegebene Geschwindigkeitsschwelle und a1 einen vorgegebenen Bremsverzögerungswert für das Bremsverhalten des vorausfahrenden Schienenfahrzeugs 1 unter Berücksichtigung des Einflusses der Fahrwegneigung bezeichnet.

Bezüglich des Bremsverzögerungswerts a1 wird es als vorteilhaft angesehen, wenn dieser durch Summenbildung eines Basisverzögerungswertes, der die maximal mögliche oder maximal zu erwartende Verzögerung des vorausfahrenden Schienenfahrzeugs 1 angibt, und einem vorgegebenen Zuschlagsbremsverzögerungswert berechnet wird.

Der Zuschlagsbremsverzögerungswert wird vorzugsweise unter Berücksichtigung der Ortsunsicherheit bei der Ortung des vorausfahrenden Schienenfahrzeugs 1, also unter Berücksichtigung der Ortsunsicherheit bei der Bestimmung von X1(t), ermittelt; dabei wird der Zuschlagsbremsverzögerungswert bevorzugt umso größer gewählt, je größer die Ortsunsicherheit der Ortung ist.

Mit Blick auf einen Sonderbetrieb der Schienenfahrzeuge, insbesondere mit Blick auf ein Zusammenkuppeln von Schienenfahrzeugen, wird es als vorteilhaft angesehen, wenn eine Einhaltung des Zusatzabstands Az ausgesetzt wird und dem hinterherfahrenden Schienenfahrzeug 2 ein Einfahren in den Bereich des Zusatzabstands Az erlaubt wird, wenn die Geschwindigkeit des hinterherfahrenden Schienenfahrzeugs 2 eine vorgegebene zulässige Einfahrgeschwindigkeit erreicht oder unterschreitet. Falls dem in der Figur 1 rechten Schienenfahrzeug 1 ein in der Figur 1 nicht gezeigtes Schienenfahrzeug vorausfährt, so arbeitet das Schienenfahrzeug 1 bezüglich der von dem nicht gezeigten Schienenfahrzeug stammenden Orts- und Geschwindigkeitsangaben vorzugsweise wie das in der Figur 1 linke Schienenfahrzeug 2.

Falls dem in der Figur 1 linken Schienenfahrzeug 2 ein in der Figur 1 nicht gezeigtes Schienenfahrzeug folgt, so arbeitet das Schienenfahrzeug 2 bezüglich der von diesem nicht gezeigten Schienenfahrzeug stammenden Orts- und Geschwindigkeitsangaben vorzugsweise wie das in der Figur 1 rechte Schienenfahrzeug 1.

Die Figur 2 zeigt ein Ausführungsbeispiel für eine Eisenbahnanlage EA, bei der für die Steuerung der Schienenfahrzeuge 1 und 2 zusätzlich eine Zentrale 100 vorgesehen ist. Die Zentrale 100 empfängt von den die Eisenbahnanlage EA befahrenden Schienenfahrzeugen 1 und 2 jeweils die Ortsangaben X1(t) und X2(t) sowie die Geschwindigkeitswerte V1(t) und V2(t) und leitet diese Angaben an alle Schienenfahrzeuge auf der Eisenbahnanlage EA oder zumindest an die jeweils hinterherfahrenden Schienenfahrzeuge weiter (also die Angaben des Schienenfahrzeugs 1 an das diesem hinterherfahrende Schienenfahrzeug 2, usw.).

Im Unterschied zu dem Ausführungsbeispiel gemäß Figur 1 empfängt das hinterherfahrende Schienenfahrzeug 2 die Ortsangabe X1(t) und die Geschwindigkeit V1(t) vom vorausfahrenden Schienenfahrzeug 1 also nicht direkt, sondern unter Mitwirkung der Zentrale 100, die als Relaisstation arbeitet und die Werte vom vorausfahrenden Schienenfahrzeug 1 weiterleitet.

Im Übrigen gelten die obigen Ausführungen im Zusammenhang mit den Ausführungsbeispielen gemäß Figur 1 bei dem Ausführungsbeispiel gemäß Figur 2 entsprechend.

Die Figur 3 zeigt eine Ausführungsvariante für eine Eisenbahnanlage EA, bei der die Zentrale 100 die Ortsangaben X1(t) und X2(t) und die Geschwindigkeitsangaben V1(t) und V2(t) mittels streckenseitiger Einrichtungen selbst ermittelt und die ermittelten Werte an die Schienenfahrzeuge 1 bzw. 2 übermittelt. Die Berechnung des Mindestabstands Amin bzw. des Zusatzabstands Az wird dann schienenfahrzeugseitig mittels der Steuereinrichtungen 20 in den Schienenfahrzeugen 1 und 2 durchgeführt, wie dies oben im Zusammenhang mit den Figuren 1 und 2 erläutert worden ist.

Die Figur 4 zeigt eine Ausführungsvariante für eine Eisenbahnanlage EA, bei der die Zentrale 100 für jedes der Schienenfahrzeuge 1 und 2 jeweils den Mindestabstand und/oder den Zusatzabstand ermittelt und die jeweils ermittelten Werte an die zugeordneten Schienenfahrzeuge 1 bzw. 2 übermittelt. In der Figur 4 bezeichnet Amin1 den Mindestabstand für das Schienenfahrzeug 1, Amin2 den Mindestabstand für das Schienenfahrzeug 2, Az1 den Zusatzabstand für das Schienenfahrzeug 1 und Az2 den Zusatzabstand für das Schienenfahrzeug 2.

Die Schienenfahrzeuge 1 und 2 bzw. deren Steuereinrichtungen 20 müssen bei dieser Ausgestaltung den Mindestabstand Amin1 bzw. Amin2 und/oder den Zusatzabstand Az1 bzw. Az2 nicht selbst berechnen, da sie die entsprechenden Werte von der Zentrale 100 empfangen.

Im Übrigen gelten die obigen Ausführungen im Zusammenhang mit den Ausführungsbeispielen gemäß den Figuren 1 bis 3 entsprechend.

Zusammengefasst kann bei den Ausführungsbeispielen gemäß den Figuren 1 bis 4 die Funktion der sicheren Abstandshaltung zwischen den Schienenfahrzeugen bzw. Zügen ("safe train separation") dahingehend verbessert werden, dass zusätzliche Sicherheitsabstände dort bereitgestellt werden, wo es bei Verletzung des "sicheren Bremsmodells" ("safe braking model") vorteilhaft ist und gleichzeitig die Zugfolgezeit nicht einschränkt.

Der die Zugfolgezeit zwischen zwei Haltestellen beschränkende Punkt liegt typischerweise dort, wo das vorausfahrende Schienenfahrzeug 1 (nachfolgend kurz Zug 1 genannt) eine Haltestelle vollständig und zusätzlich noch etwa die für die Einfahrt des nachfolgenden Schienenfahrzeugs 2 (nachfolgend kurz Zug 2 genannt) erforderliche Schutzstrecke nach der Haltestelle geräumt hat. Die für die Abstandshaltung gefährlichste Situation liegt dagegen vor, wenn der vorausfahrende Zug 1 in der Haltestelle steht, während der hinterherfahrende Zug 2 auf diese Haltestelle zufährt und den Abstand zu dem vorausfahrenden Zug 1 stetig verkürzt.

Im Rahmen der beschriebenen Ausführungsbeispiele wird der zusätzliche Sicherheitsabstand Az hinter dem vorausfahrenden Zug 1 und damit zwischen den zwei aufeinander folgenden Zügen 1 und 2 eingeführt, wenn der vorausfahrende Zug 1 langsam fährt oder steht. Um sprunghafte Änderungen des zusätzlichen Sicherheitsabstandes Az zu vermeiden, wird der Sicherheitsabstand Az bei Unterschreiten einer bestimmten Geschwindigkeitsschwelle des vorausfahrenden Zugs 1 kontinuierlich aufgebaut, bis er bei Stillstand des vorausfahrenden Zugs 1 seinen Maximalwert erreicht. Nach der Weiterfahrt des vorausfahrenden Zugs 1 wird dieser zusätzliche Sicherheitsabstand Az wieder mit zunehmender Geschwindigkeit abgebaut.

Im Idealfall ist der zusätzliche Sicherheitsabstand Az bereits abgebaut, bevor der für die Zugfolgezeit kritische Punkt erreicht wird, womit die Zugfolgezeit unbeeinflusst bleibt. Der Auf- und Abbau des zusätzlichen Sicherheitsabstandes erfolgt in einem CBTC-System z.B. im Rahmen der Berechnung der Fahrerlaubnis ("movement authority") des hinterherfahrenden Zuges 2, kann aber auch an anderer Stelle der Berechnung der sicheren Abstandshaltung ("safe train separation") erfolgen, und benötigt keinerlei zusätzliche Hardware, da die Geschwindigkeit des vorausfahrenden Zuges 1 im CBTC-System bekannt ist.

Beim Aufbau des zusätzlichen Sicherheitsabstandes Az sollte die größte betriebliche Verzögerung des vorausfahrenden Zuges 1 berücksichtigt werden, genau genommen die scheinbare Verzögerung des Zugschlusses, die das mögliche Anwachsen der Ortungsunsicherheit ("location uncertainty") mit einschließt.

Beginnt der Aufbau des zusätzlichen Sicherheitsabstands Az bei einer Geschwindigkeitsschwelle V0 und ist die scheinbare Verzögerung a1, so fährt der vorausfahrende Zug 1 noch mindestens s1 = V0²/(2*a1) bis zum Stillstand. Der zusätzliche Sicherheitsabstand Az kann also bis zu s1 aufgebaut werden, z.B. gemäß Az = (V0²- V1(t)²)/(2*a1) mit V1(t) als der Geschwindigkeit des vorausfahrenden Zugs 1. Vorzugsweise wird diese Funktion kontinuierlich angewendet, also unabhängig vom Bremsen und Beschleunigen, und V0 sollte an den für die Zugfolgezeit kritischen Punkt angepasst werden.

Ein zusätzlicher Sicherheitsabstand Az kann betrieblich einschränkend sein, wenn der nachfolgende Zug 2 in speziellen Situationen dicht an den vorausfahrenden Zug 1 heranfahren soll, z.B. zum Kuppeln oder dichten Abstellen von Zügen. Um diese Einschränkungen zu vermeiden, kann die Wirkung des zusätzlichen Sicherheitsabstands auf Geschwindigkeiten V2(t) des nachfolgenden Zuges 2 beschränkt werden, die größer als eine vorgegebene Mindestgeschwindigkeit sind. Damit wirkt der zusätzliche Sicherheitsabstand Az bei kleinen Geschwindigkeiten des nachfolgenden Zuges 2 nicht mehr, aber ein möglicher Fehlbremsweg für diesen Zug wegen z.B. eines nicht eingehaltenen GEBR-Werts ("guaranteed emergency brake rate", garantierte Zwangsbremsverzögerung) fällt dann bei Geschwindigkeiten kleiner als der Mindestgeschwindigkeit auch klein aus.

Der Vorteil der im Zusammenhang mit den Figuren 1 bis 4 beschriebenen Vorgehensweise liegt darin, dass auch beim Fahren im "moving block" im Abstand der definierten minimalen Zugfolgezeit in Abhängigkeit von der Betriebssituation Sicherheitsreserven vorhanden sind und diese für einen zusätzlichen Sicherheitsabstand hinter einem nachfolgenden Zug genutzt werden können, ohne die Zugfolgezeit ("design headway") zu verschlechtern. Dies zeigt beispielhaft die Figur 5, in der beispielhaft ein Weg-Zeit-Diagramm (Ort S in Metern über der Zeit t in Sekunden) für eine mögliche Zugfolge dargestellt ist.

In der Figur 5 ist mit einer Kurve K1 der Verlauf der Zugspitze eines vorausfahrenden Zugs dargestellt, die Kurve K2 zeigt die Zugspitze des nachfolgenden Zugs. Die Kurve K1s beschreibt den Ort des Zugschlusses bzw. das Zugende des vorausfahrenden Zugs. K3 visualisiert den Zusatzabstand Az hinter K1s.

K4 zeigt den für die momentane Fahrgeschwindigkeit mindestens erforderlichen zulässigen Fahrbereich (fachsprachlich "movement authority") des nachfolgenden Zugs auf Basis des absoluten Bremswegabstands Ab. Es lässt sich erkennen, dass an dem für die Zugfolge relevanten Punkt RP, an dem sich die Kurve K4 der Kurve K1s am dichtesten nähert, der Zusatzabstand Az bereits vollständig abgebaut ist und somit die Zugfolgezeit nicht verschlechtert.

Je nach Systemparametern können z. B. zwischen 50 und 100 m zusätzlicher Sicherheitsabstand hinter einem stehenden Zug gewonnen werden. In Ausnahmesituationen, bei denen das "safe braking model" nicht eingehalten wird, kann so dennoch die Sicherheit der Anlage gegeben sein. Selbst noch größere zusätzliche Sicherheitsabstände Az lassen sich mit nur geringer Verschlechterung der Zugfolgezeit realisieren. Die technische Umsetzung kann in vorteilhafter Weise allein in der Berechnung der "movement authority" ohne jede Notwendigkeit zusätzlicher Hardware erfolgen.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen, der durch die Ansprüche definiert wird.

## Patentansprüche

1. Verfahren zum Betreiben von Schienenfahrzeugen (1, 2), wobei
- für ein hinter einem vorausfahrenden Schienenfahrzeug (1) hinterherfahrendes Schienenfahrzeug (2) ein absoluter Bremswegabstand (Ab), der ein Auffahren auf das vorausfahrende Schienenfahrzeug (1) vermeidet oder zumindest vermeiden soll, ermittelt wird, und
- das hinterherfahrende Schienenfahrzeug (2) derart betrieben wird, dass es mindestens diesen absoluten Bremswegabstand (Ab) zu dem vorausfahrenden Schienenfahrzeug (1) einhält,
- das hinterherfahrende Schienenfahrzeug (2) derart betrieben wird, dass es zusätzlich zu dem absoluten Bremswegabstand (Ab) einen Zusatzabstand (Az) einhält, der von der Geschwindigkeit (V1(t)) des vorausfahrenden Schienenfahrzeugs (1) abhängt,
**dadurch gekennzeichnet, dass**
der Zusatzabstand (Az) berechnet wird gemäß: $Az \left(t\right) = \left(V{0}^{2}-V1 {\left(t\right)}^{2}\right) / \left(2*a1\right) für V 1 \left(t\right) \leq V 0 ,$
wobei Az den Zusatzabstand, V1(t) die jeweilige Geschwindigkeit des vorausfahrenden Schienenfahrzeugs (1), V0 die vorgegebene Geschwindigkeitsschwelle und a1 einen vorgegebenen Bremsverzögerungswert für das Bremsverhalten des vorausfahrenden Schienenfahrzeugs (1) bezeichnet.

2. Verfahren nach Anspruch 1,
**dadurch gekennzeichnet, dass**
der Zusatzabstand (Az) auf Null gesetzt wird, wenn das vorausfahrende Schienenfahrzeug (1) eine vorgegebene Geschwindigkeitsschwelle (VO) erreicht oder überschreitet.

3. Verfahren nach einem der voranstehenden Ansprüche,
**dadurch gekennzeichnet, dass**
im Falle, dass das vorausfahrende Schienenfahrzeug (1) die vorgegebene Geschwindigkeitsschwelle (VO) unterschreitet, der Zusatzabstand (Az) mit zunehmender Differenz zwischen der Geschwindigkeit (V1(t)) des vorausfahrenden Schienenfahrzeugs (1) und der Geschwindigkeitsschwelle (VO) erhöht wird.

4. Verfahren nach einem der voranstehenden Ansprüche,
**dadurch gekennzeichnet, dass**
der Zusatzabstand (Az) in Abhängigkeit von einem Bremsverzögerungswert (a1) ermittelt wird, der durch Summenbildung eines Basisverzögerungswertes, der die maximal mögliche oder maximal zu erwartende Verzögerung des vorausfahrenden Schienenfahrzeugs (1) angibt, und einem vorgegebenen Zuschlagsbremsverzögerungswert berechnet wird.

5. Verfahren nach Anspruch 4,
**dadurch gekennzeichnet, dass**
der Zuschlagsbremsverzögerungswert unter Berücksichtigung der Ortsunsicherheit bei der Ortung des vorausfahrenden Schienenfahrzeugs (1) bestimmt wird, wobei der Zuschlagsbremsverzögerungswert umso größer gewählt wird, je größer die Ortsunsicherheit der Ortung ist.

6. Verfahren nach einem der voranstehenden Ansprüche,
**dadurch gekennzeichnet, dass**
eine Einhaltung des Zusatzabstands ausgesetzt wird und dem hinterherfahrenden Schienenfahrzeug (2) ein Einfahren in den Bereich des Zusatzabstands erlaubt wird, wenn die Geschwindigkeit (V2(t)) des hinterherfahrenden Schienenfahrzeugs (2) eine vorgegebene zulässige Einfahrgeschwindigkeit erreicht oder unterschreitet.

7. Verfahren nach Anspruch 6,
**dadurch gekennzeichnet, dass**
nach Einfahren in den Bereich des Zusatzabstands die Geschwindigkeit (V1(t)) des hinterherfahrenden Schienenfahrzeugs (2) auf die zulässige Einfahrgeschwindigkeit begrenzt wird.

8. Steuereinrichtung (20) zum Betreiben eines oder mehrerer Schienenfahrzeuge (1, 2), umfassend einen Rechner (21) und einen Speicher (22),
**dadurch gekennzeichnet, dass**
in dem Speicher (22) ein Betriebsprogramm (BP) abgespeichert ist, das die Arbeitsweise der Steuereinrichtung (20) derart festlegt, dass sie ein oder mehrere Schienenfahrzeuge (1, 2), insbesondere ein hinter einem vorausfahrenden Schienenfahrzeug (1) hinterherfahrendes Schienenfahrzeug (2), gemäß einem Verfahren nach einem der voranstehenden Ansprüche betreibt.

9. Steuereinrichtung (20) nach Anspruch 8,
**dadurch gekennzeichnet, dass**
die Steuereinrichtung (20) derart ausgestaltet ist, dass sie für ein Schienenfahrzeug (2) einen Mindestabstand zu einem vorausfahrenden Schienenfahrzeug (1) ermitteln kann, und zwar durch Summenbildung oder zumindest auch durch Summenbildung eines absoluten Bremswegabstands (Ab), der ein Auffahren auf das vorausfahrende Schienenfahrzeug (1) vermeidet oder vermeiden soll, und einem Zusatzabstand (Az), der von einem die Geschwindigkeit (V1(t)) des vorausfahrenden Schienenfahrzeugs (1) angebenden Geschwindigkeitswert abhängt.

10. Eisenbahnanlage mit zumindest zwei darauf fahrenden Schienenfahrzeugen (1, 2),
**dadurch gekennzeichnet, dass**
die Eisenbahnanlage eine Steuereinrichtung (20) nach einem der voranstehenden Ansprüche 8 bis 9 aufweist.

11. Schienenfahrzeug (2),
**dadurch gekennzeichnet, dass**
- das Schienenfahrzeug (2) eine Steuereinrichtung (20) nach einem der voranstehenden Ansprüche 8 bis 9 aufweist und
- die Steuereinrichtung (20) derart ausgestaltet ist, dass sie einen Mindestabstand ihres Schienenfahrzeugs (2) zu einem vorausfahrenden Schienenfahrzeug (1) ermittelt, und zwar durch Summenbildung oder zumindest auch durch Summenbildung eines absoluten Bremswegabstands (Ab), der ein Auffahren auf das vorausfahrende Schienenfahrzeug (1) vermeidet oder vermeiden soll, und einem Zusatzabstand (Az), der von einem die Geschwindigkeit (V1(t)) des vorausfahrenden Schienenfahrzeugs (1) angebenden Geschwindigkeitswert abhängt.

## Claims

1. Method for operating rail vehicles (1, 2), wherein
- an absolute braking distance (Ab), which prevents or should at least prevent the rail vehicle (1) travelling in front from being driven against, is determined for a rail vehicle (2) travelling behind a rail vehicle (1) travelling in front, and
- the rail vehicle (2) travelling behind is operated so that it adheres to at least this absolute braking distance (Ab) with respect to the rail vehicle (1) travelling in front,
- the rail vehicle (2) travelling behind is operated so that in addition to the absolute braking distance (Ab) it adheres to an additional distance (Az), which depends on the speed (V1(t)) of the rail vehicle (1) travelling in front,
**characterised in that**
the additional distance (Az) is calculated according to: $Az \left(t\right) = \left(V{0}^{2}-V1 {\left(t\right)}^{2}\right) / \left(2*a1\right) for V 1 \left(t\right) \leq V 0 ,$
wherein Az refers to the additional distance, V1(t) the respective speed of the rail vehicle (1) travelling in front, V0 the predetermined speed threshold and a1 refers a predetermined braking rate for the braking response of the rail vehicle (1) travelling in front.

2. Method according to claim 1,
**characterised in that** the additional distance (Az) is set to zero, when the rail vehicle (1) travelling in front reaches or exceeds a predetermined speed threshold (V0).

3. Method according to one of the preceding claims,
**characterised in that**
in the event that the rail vehicle (1) travelling in front does not reach the predetermined speed threshold (V0), the additional distance (Az) is increased with an increasing difference between the speed (V1(t)) of the rail vehicle (1) travelling in front and the speed threshold (V0).

4. Method according to one of the preceding claims,
**characterised in that**
the additional distance (Az) is determined as a function of a braking rate (a1), which is calculated by summation of a basic deceleration value, which specifies the maximum possible deceleration or maximum deceleration to be expected of the rail vehicle (1) travelling in front, and a predetermined additional braking rate.

5. Method according to claim 4,
**characterised in that**
the additional braking rate is determined by taking into account the location uncertainty when locating the rail vehicle (1) travelling in front, wherein the additional braking rate is selected to be larger, the greater the location uncertainty of the location.

6. Method according to one of the preceding claims,
**characterised in that**
adherence to the additional distance is suspended and entry into the region of the additional distance is permitted to the rail vehicle (2) travelling behind when the speed (V2(t)) of the rail vehicle (2) travelling behind reaches or does not reach a predetermined permissible entry speed.

7. Method according to claim 6,
**characterised in that**
after entering the region of the additional distance, the speed (V1(t)) of the rail vehicle (2) travelling behind is restricted to the permissible entry speed.

8. Control facility (20) for operating one or more rail vehicles (1, 2), comprising a computer (21) and a storage unit (22),
**characterised in that**
an operating program (BP) is stored in the storage unit (22), said operating program defining the mode of operation of the control facilty (20) so that it operates one or more rail vehicles (1, 2), in particular a rail vehicle (2) travelling behind a rail vehicle (1) travelling in front, in accordance with a method according to one of the preceding claims.

9. Control facility (20) according to claim 8,
**characterised in that**
the control facility (20) is embodied such that it can determine a minimum distance from a rail vehicle (1) travelling in front for a rail vehicle (2), namely by summation or at least also by summation of an absolute braking distance (Ab), which prevents or should prevent the rail vehicle (1) travelling in front from being driven against and an additional distance (Az), which depends on a speed value specifying the speed (V1(t)) of the rail vehicle (1) travelling in front.

10. Railway installation having at least two rail vehicles (1, 2) travelling thereupon,
**characterised in that** the railway installation has a control facility (20) according to one of the preceding claims 8 or 9.

11. Rail vehicle (2),
**characterised in that**
- the rail vehicle (2) has a control facility (20) according to one of the preceding claims 8 or 9, and
- the control facility (20) is designed so that it determines a minimum distance of its rail vehicle (2) from a rail vehicle (1) travelling in front, namely by summation or at least also by summation of an absolute braking distance (Ab), which prevents or should prevent the rail vehicle (1) travelling in front from being driven against, and an additional distance (Az), which depends on a speed value specifying the speed (V1(t)) of the rail vehicle (1) travelling in front.

## Revendications

1. Procédé pour faire fonctionner des véhicules (1, 2) ferroviaires, dans lequel
- pour un véhicule (2) ferroviaire circulant derrière après un véhicule (1) ferroviaire circulant devant, on détermine une distance (Ab) absolue de parcours de freinage, qui empêche de rattraper le véhicule (1) ferroviaire circulant devant ou du moins doit l'empêcher, et
- on fait fonctionner le véhicule (2) ferroviaire circulant derrière, de manière à ce qu'il respecte au moins cette distance (Ab) absolue de parcours de freinage par rapport au véhicule (1) ferroviaire circulant devant,
- on fait circuler le véhicule (2) ferroviaire circulant derrière, de manière à ce qu'il respecte, supplémentairement à la distance (Ab) absolue de parcours de freinage, une distance (Az) supplémentaire, qui dépend de la vitesse (V1(t)) du véhicule (1) ferroviaire circulant devant,
**caractérisé en ce que**
l'on calcule la distance (Az) supplémentaire suivant : $Az \left(t\right) = \left(V{0}^{2}-V1 {\left(t\right)}^{2}\right) / \left(2*a1\right) pour V 1 \left(t\right) \leq V 0 ,$
dans laquelle Az désigne la distance supplémentaire, V1(t) la vitesse respective du véhicule (1) ferroviaire circulant devant, V0 le seuil de vitesse donné à l'avance et a1 une valeur donnée à l'avance de la décélération de freinage pour le comportement au freinage du véhicule (1) ferroviaire circulant devant.

2. Procédé suivant la revendication 1,
**caractérisé en ce que**
l'on fixe à zéro la distance (Az) supplémentaire, si le véhicule (1) ferroviaire circulant devant atteint ou dépasse un seuil (V0) de vitesse donné à l'avance.

3. Procédé suivant l'une des revendications précédentes,
**caractérisé en ce que**
dans le cas où le véhicule (1) ferroviaire circulant devant passe en-dessous du seuil (V0) de vitesse donné à l'avance, on augmente la distance (Az) supplémentaire au fur et à mesure qu'augmente la différente entre la vitesse (V1(t)) du véhicule (1) ferroviaire circulant devant et le seuil (V0) de vitesse.

4. Procédé suivant l'une des revendications précédentes,
**caractérisé en ce que**
l'on détermine la distance (Az) supplémentaire en fonction d'une valeur (a1) de la décélération au freinage, qui indique la décélération possible au maximum ou escomptée au maximum du véhicule (1) ferroviaire circulant devant et on calcule une valeur de la décélération au freinage en supplément donnée à l'avance.

5. Procédé suivant la revendication 4,
**caractérisé en ce que**
l'on détermine la valeur de décélération au freinage en supplément en tenant compte de l'incertitude de localisation, lors de la localisation du véhicule (1) ferroviaire circulant devant, dans lequel on choisit la valeur de décélération au freinage en supplément d'autant plus grande que l'incertitude de la localisation est plus grande.

6. Procédé suivant l'une des revendications précédentes,
**caractérisé en ce que**
l'on cesse de respecter la distance supplémentaire et on autorise le véhicule (2) ferroviaire circulant derrière à entrer dans la partie de la distance supplémentaire, si la vitesse (V2(t)) du véhicule (2) ferroviaire circulant derrière atteint une vitesse d'entrée admissible donnée à l'avance ou devient inférieure à cette vitesse.

7. Procédé suivant la revendication 6,
**caractérisé en ce que**,
après l'entrée dans la partie de la distance supplémentaire, on limite la vitesse (V1(t)) du véhicule (2) ferroviaire circulant derrière à la vitesse d'entrée admissible.

8. Dispositif (20) de commande pour faire fonctionner un ou plusieurs véhicules (1, 2) ferroviaire, comprenant un ordinateur (21) et une mémoire (22),
**caractérisé en ce que**,
dans la mémoire (22), est mis en mémoire un programme (BP) de fonctionnement, qui fixe le mode de travail du dispositif (20) de commande, de manière à ce qu'il fasse fonctionner un ou plusieurs véhicules (1, 2) ferroviaires, en particulier un véhicule (2) ferroviaire circulant derrière après un véhicule (1) ferroviaire circulant devant, suivant un procédé selon l'une des revendications précédentes.

9. Dispositif (20) de commande suivant la revendication 8,
**caractérisé en ce que**
le dispositif (20) de commande est conformé de manière à pouvoir déterminer, pour un véhicule (2) ferroviaire, une distance minimum à un véhicule (1) ferroviaire circulant devant et cela par formation de la somme ou du moins également par formation de la somme, d'une distance (Ab) absolue de parcours de freinage, qui empêche un rattrapage du véhicule (1) ferroviaire circulant devant ou doit l'empêcher, et d'une distance (Az) supplémentaire, qui dépend d'une valeur de vitesse indiquant la vitesse (V1(t)) du véhicule (1) ferroviaire circulant devant.

10. Installation de chemin de fer comprenant au moins deux véhicules (1, 2) ferroviaires, qui y circulent,
**caractérisé en ce que**
l'installation de chemin de fer a un dispositif (20) de commande suivant l'une des revendications 8 à 9 précédentes.

11. Véhicule (2) ferroviaire,
**caractérisé en ce que**
- le véhicule (2) ferroviaire a un dispositif (20) de commande suivant l'une des revendications 8 à 9 précédentes et
- le dispositif (20) de commande est conformé de manière à déterminer une distance minimum de son véhicule (2) ferroviaire à un véhicule (1) ferroviaire circulant devant, et cela par formation de la somme, ou au moins également par formation de la somme, d'une distance (Ab) absolue de parcours au freinage, qui empêche un rattrapage du véhicule (1) ferroviaire circulant devant ou doit l'empêcher, et d'une distance (Az) supplémentaire, qui dépend d'une valeur de vitesse indiquant la vitesse (V1(t)) du véhicule (1) ferroviaire circulant devant.
